# FASCICULE DE BREVET EUROPEEN

(11) **EP 4 535 091 B1**
(45) Date de publication et mention de la délivrance du brevet: **24.06.2026**
(21) Numéro de dépôt: 23201138.7
(22) Date de dépôt: 02.10.2023
(51) Int. Cl.: G04B 17/06, G04B 17/32, G04B 18/02

(54) **MOUVEMENT HORLOGER MUNI D'UN DISPOSITIF DE RÉGLAGE DE LA FRÉQUENCE D'UN RÉSONATEUR MÉCANIQUE**
UHRWERK, DAS MIT EINER VORRICHTUNG ZUR EINSTELLUNG DER FREQUENZ EINES MECHANISCHEN RESONATORS AUSGESTATTET IST
CLOCK MOVEMENT PROVIDED WITH A DEVICE FOR ADJUSTING THE FREQUENCY OF A MECHANICAL RESONATOR

(43) Date de publication de la demande: 09.04.2025
(73) Titulaire: ETA SA Manufacture Horlogère Suisse, 2540 Grenchen (CH)
(72) Inventeur: CHRISTAN, Julien, 2502 Bienne (CH)
(74) Mandataire: ICB SA

(56) Documents cités:
- CH-A- 220 257
- CH-A- 268 588
- CH-A- 39 754
- DE-B- 1 197 817
- US-A- 1 144 026

## Description

### Domaine technique de l'invention

L'invention concerne un mouvement horloger comprenant un résonateur mécanique et un dispositif de réglage de la fréquence de ce résonateur. L'invention concerne aussi un dispositif permettant la mise au repère de l'échappement associé au résonateur mécanique.

En particulier, l'invention concerne un dispositif de réglage de la fréquence d'un résonateur mécanique horloger qui ne dérègle pas une mise au repère du système 'balancier & ancre' effectuée auparavant.

### Arrière-plan technologique

La demande de brevet BE 483992 A décrit divers modes de réalisation pour un dispositif de réglage de la fréquence du balancier-spiral formant un résonateur mécanique horloger. En référence aux figures 50 à 54, ce document décrit un tel dispositif de réglage qui présente l'avantage de permettre un ajustement de la fréquence du résonateur depuis l'extérieur d'une boîte de montre qui est agencée de manière à permettre à un utilisateur d'effectuer un tel réglage de la fréquence. Ce dispositif de réglage comprend un système sophistiqué qui permet une correction de la fréquence du résonateur mécanique tout en conservant le système 'balancier & ancre' au repère. Le dispositif de réglage est complexe. Il comporte, d'une part, une pince qui tient fermement la spire extérieure du spiral à une position angulaire donnée d'un support, nommé 'secteur', qui est mobile en rotation autour de l'axe de rotation du balancier, ce pincement de la spire extérieure définissant la longueur active du spiral et ainsi la fréquence d'oscillation du balancier-spiral. Le pincement de la spire terminale est effectué par une glissière agencée dans la boîte de montre qui comprend une partie saillante intérieure agencée pour pouvoir agir sur un bras élastique de la pince. La glissière peut être actionnée sensiblement tangentiellement, par rapport à l'axe de rotation du balancier, par un organe d'actionnement de cette glissière qui est accessible à l'extérieur de la boîte. Le bras élastique est configuré de manière que, dans une première position angulaire de la glissière, cette dernière presse latéralement contre le bras élastique de sorte à effectuer le pincement de la spire extérieure et fermer une ouverture d'accès à une roue de réglage usinée dans la boîte de montre, et que, dans une seconde position angulaire, la glissière libère l'ouverture d'accès tout en cessant d'exercer une force latérale sur le bras élastique de sorte que la spire extérieure n'est plus tenue par la pince. D'autre part, le dispositif de réglage comprend un piton monté sur un second bras élastique du support et deux roues qui engrènent l'une avec l'autre et qui portent chacune une came en colimaçon. La came de la première roue appuie contre le second bras élastique de manière à définir une position angulaire du piton et aussi une distance angulaire à ladite pince. La came de la seconde roue appuie contre une troisième came en colimaçon qui est fixe mais dont la position angulaire peut être ajustée par un horloger lors d'une mise au repère initiale, la came de la seconde roue étant maintenue en appui contre la came fixe par des moyens élastiques d'actionnement en rotation dudit support.

Pour effectuer un réglage de la fréquence du résonateur, il est prévu d'actionner la seconde roue au moyen d'un outil alors que la glissière est mise dans sa seconde position angulaire et que la pince a ainsi libéré la spire extérieure du spiral. Cet actionnement engendre une rotation de la première roue et de sa came, de sorte que le second bras élastique se déplace en variant la position angulaire du piton et ainsi la distance angulaire entre ce piton et la pince. Ce faisant, une fois la pince refermée, la distance active a varié et donc aussi la longueur active du spiral, de sorte que la fréquence d'oscillation a également subi une variation. Une caractéristique intéressante dans ce dispositif de réglage complexe est la suivante : La rotation de la seconde roue engendre non seulement une variation de la position angulaire du piton et ainsi de la longueur active du spiral, mais également un déplacement angulaire dudit support dans un sens opposé à celui du piton et sur une distance angulaire sensiblement identique, de sorte que la mise au repère effectuée initialement n'est pas perturbée, mais demeure.

Le dispositif de réglage décrit ci-avant est complexe et il présente divers inconvénients. Premièrement, **il** est composé d'un grand nombre de pièces qui doivent être ajustées. L'usinage de certaines pièces est complexe et le montage du dispositif de réglage aussi. Ensuite, un problème important vient du fait que le réglage de la fréquence d'oscillation ne peut pas être réalisé une fois le mouvement horloger terminé, mais seulement une fois ce mouvement horloger monté dans la boîte, et ceci seulement au travers de l'ouverture d'accès prévue dans une partie latérale de la boîte. Le fait que le dispositif de réglage comprend une partie montée sur la boîte de la montre, qui est nécessaire à tout réglage de la fréquence, est un problème majeur. De plus, ce dispositif de réglage nécessite plusieurs éléments élastiques, à savoir deux bras élastiquement déformables et un ressort, lesquels doivent être dimensionnés correctement et peuvent présenter une certaine fatigue dans la durée. Finalement, l'extrémité de la spire extérieure du spiral est tenue de manière classique dans un piton, soit par une vis latérale ou plus souvent par collage, ces moyens de fixation pouvant engendrer une contrainte sur le spiral à son extrémité, ce qui a une influence sur la précision du réglage de la fréquence.

Le document CH220257 décrit un dispositif régulateur, à balancier et spiral, pour pièces d'horlogerie. Ce dispositif est construit de façon que la longueur active de ce spiral s'augmente automatiquement pour un sens de l'oscillation lorsque l'amplitude du balancier dépasse une valeur prédéterminée.

### Résumé de l'invention

La présente invention se propose de résoudre les problèmes de l'art antérieur mentionnés dans l'arrière-plan technologique, en fournissant un mouvement horloger muni d'un résonateur mécanique, formé d'un balancier-spiral, et d'un dispositif de réglage de la fréquence de ce résonateur mécanique qui soit moins complexe, fiable et autonome relativement à la boîte de montre, et qui permettent un réglage efficace de la fréquence sans modifier une mise au repère initiale.

À cet effet, l'invention a pour objet un mouvement horloger comprenant :
- un résonateur mécanique formé d'un balancier, monté tournant dans un support, et d'un spiral,
- un échappement comprenant une ancre agencée pour osciller de manière synchrone avec le balancier, et
- un dispositif de réglage de la fréquence d'oscillation du résonateur mécanique, nommé le dispositif de réglage,
le dispositif de réglage comprenant une partie mobile en rotation autour de l'axe de rotation du balancier, nommée la partie mobile, cette partie mobile comprenant des moyens de fixation d'une partie d'extrémité extérieure du spiral, nommés les moyens de fixation, et des moyens de définition de la longueur active du spiral, nommés les moyens de définition, qui définissent un point extrême de la partie active du spiral en un point fixe de la partie mobile une fois le spiral fixé à cette partie mobile par les moyens de fixation. Le dispositif de réglage comprend en outre des moyens de variation de la longueur active du spiral, nommés les moyens de variation, permettant d'effectuer un réglage de la fréquence d'oscillation par un déplacement angulaire, relativement audit axe de rotation et dans un sens sélectionné, de la partie d'extrémité extérieure relativement à la partie mobile, et ainsi audit point fixe de cette partie mobile, le réglage de la fréquence d'oscillation étant combiné à une rotation de la partie mobile sur une distance angulaire correspondant sensiblement audit déplacement angulaire et dans un sens inverse au sens sélectionné.

Le mouvement horloger comprend en outre des moyens pour mettre au repère le résonateur mécanique relativement à l'ancre, nommés les moyens de mise au repère. Lesdits moyens de variation comprennent une première roue dentée, portée par la partie mobile, et une première denture, agencée le long de la partie d'extrémité extérieure du spiral, avec laquelle engrène la première roue dentée qui peut être entraînée en rotation pour effectuer le déplacement angulaire, lesdits moyens de fixation maintenant la partie d'extrémité extérieure par friction de manière à permettre à la première roue dentée d'entraîner cette partie d'extrémité extérieure via la première denture et ainsi de déplacer angulairement la partie d'extrémité extérieure par rapport à la partie mobile et auxdits moyens de définition, de sorte à varier la longueur active du spiral. Finalement, la première roue dentée est en relation d'engrènement avec une deuxième denture, solidaire du support du résonateur, de manière que, lorsque la partie d'extrémité extérieure subit ledit déplacement angulaire dans le sens sélectionné relativement à la partie mobile, cette partie mobile est simultanément déplacée angulairement de ladite distance angulaire dans le sens inverse. Ainsi, la partie d'extrémité extérieure ne subit aucun déplacement angulaire et la mise au repère antérieure est conservée.

Le dispositif de réglage de l'invention ne nécessite pas de ressort. Ensuite, il suffit de prévoir un moyen d'actionnement de la première roue dentée ou de la partie mobile pour effectuer un réglage de la fréquence du résonateur sans désaligner une mise au repère effectuée précédemment. Bien que ce dispositif de réglage, qui permet un réglage de la fréquence d'oscillation tout en conservant automatiquement la mise au repère effectuée dans une étape préliminaire, puisse être prévu pour une montre permettant un tel réglage une fois la montre entièrement montée, il est autonome par rapport à la boîte de montre de sorte qu'un tel mouvement horloger peut être aussi monté dans une boîte ne permettant pas un réglage depuis l'extérieur de la boîte. Certes, le dispositif peut paraître complexe au niveau de la partie d'extrémité extérieure du spiral qui comprend une denture. Une telle denture peut être formée dans une pièce initialement distincte du spiral et collé ou soudé ou fixée par tout autre moyen à l'extrémité de la spire extérieure d'un spiral classique. Comme les spiraux sont actuellement réalisés de plus en plus en silicium et par des techniques de micro-usinage empruntés au domaine de la microtechnique, obtenir une partie d'extrémité extérieure du spiral avec une denture latérale, c'est-à-dire avec un profil de découpe du spiral présentant une denture, ne pose aucun problème particulier. Il en va de même pour des spiraux en verre ou en matériaux similaires. À noter que la mise au repère peut être réalisée simplement par un positionnement préliminaire de la première denture relativement à la première roue dentée avec la partie mobile dans une position initiale donnée.

### Brève description des figures

L'invention sera décrite ci-après de manière plus détaillée à l'aide des dessins annexés, donnés à titre d'exemples nullement limitatifs, dans lesquels :
- La Figure 1 est une vue en perspective, depuis le dessus, d'un mode de réalisation d'un mouvement horloger selon l'invention, cette Figure 1 montrant un ensemble du mouvement horloger comprenant le dispositif de réglage et une partie d'extrémité extérieure du spiral.
- La Figure 2 est une vue de dessus de l'ensemble du mouvement horloger représenté à la Figure 1, avec une plaque supérieure en transparence et dont les contours sont en traits interrompus (hormis sa denture).
- La Figure 3 est une vue en perspective, depuis le dessus, de l'ensemble du mouvement horloger de la Figure 1 auquel on a enlevé la plaque supérieure.
- La Figure 4 est une vue partielle en perspective, depuis le dessous, de l'ensemble et de la partie d'extrémité extérieure du spiral représentés à la Figure 1.
- Les Figures 5A et 5B sont des vues partielles de dessous de l'ensemble et de la partie d'extrémité extérieure du spiral représentés à la Figure 1 avec la partie mobile dans deux positions différentes correspondant à deux longueurs actives différentes du spiral.

### Description détaillée de l'invention

En référence aux figures, on décrira ci-après un mode de réalisation d'un mouvement horloger selon l'invention.

Le mouvement horloger 2 comprend :
- un résonateur mécanique formé d'un balancier, monté tournant dans un support (seul le pont de balancier 14 formant ce support est représenté aux figures), et d'un spiral 6 (seules une portion de la spire extérieure 7 et la partie d'extrémité extérieure 8 du spiral sont représentées aux figures),
- un échappement comprenant une ancre agencée pour osciller de manière synchrone avec le balancier (l'échappement est non représenté aux figures, en particulier un échappement horloger classique avec une ancre du type suisse), et
- un dispositif 4 de réglage de la fréquence du résonateur mécanique, nommé 'dispositif de réglage'.

Le balancier est en particulier un balancier usuel avec un plateau portant une cheville qui sert d'organe de couplage périodique entre l'ancre et le balancier oscillant, résultant dans un mouvement de va-et-vient de l'ancre qui oscille ainsi de manière synchrone avec le balancier. Le dispositif de réglage 4 comprend une partie 16 mobile en rotation autour de l'axe de rotation 50 du balancier, nommée 'partie mobile', cette partie mobile 16 ayant pour fonctions de fixer la partie d'extrémité extérieure 8 du spiral 6 et de définir la longueur active de ce spiral. Ensuite, la partie mobile 16 et la partie d'extrémité extérieure 8 sont agencées pour permettre une mise au repère du résonateur mécanique relativement à l'ancre de l'échappement. De plus, comme on le comprendra encore mieux par la suite, la partie mobile 16 est agencée de manière que, une fois le résonateur et le dispositif de réglage 4 montés dans le mouvement horloger 2, une variation de la longueur active du spiral, pour régler la fréquence d'oscillation du résonateur mécanique, est obtenue tout en conservant la position angulaire de la partie d'extrémité extérieure telle que déterminée lors de sa fixation, et ainsi une position angulaire stable du balancier-spiral au repos, de sorte à ne pas perdre une mise au repère effectuée au préalable. Ainsi, en particulier, une variation de la longueur active du spiral est effectuée tout en conservant un alignement correct de la cheville du balancier au repos, à savoir un alignement radial sur l'axe de rotation du balancier et l'axe de rotation de l'ancre.

Ainsi, de manière générale, la partie mobile 16 comprend des moyens de fixation de la partie d'extrémité extérieure 8 du spiral 6, nommés 'moyens de fixation', et des moyens de définition de la longueur active du spiral 6, nommés 'moyens de définition', qui définissent un point extrême P_{E} de la partie active du spiral 6 en un point fixe P_{F} de la partie mobile 16 une fois le spiral fixé à cette partie mobile par les moyens de fixation. Le dispositif de réglage 4 comprend en outre des moyens de variation de la longueur active du spiral, nommés 'moyens de variation', permettant d'effectuer un réglage de la fréquence d'oscillation par un déplacement angulaire, relativement à l'axe de rotation 50 et dans un sens sélectionné, de la partie d'extrémité extérieure 8 relativement à la partie mobile 16, et ainsi audit point fixe P_{F} de cette partie mobile, combiné à une rotation de la partie mobile autour dudit axe de rotation sur une distance angulaire correspondant sensiblement audit déplacement angulaire et dans un sens inverse au sens sélectionné (Voir Fig. 5A et 5B). Le mouvement horloger comprend en outre des moyens pour mettre au repère le résonateur mécanique relativement à l'ancre de l'échappement, nommés 'moyens de mise au repère', dans une étape préliminaire. Cette étape préliminaire est soit une étape intervenant lors du montage du résonateur dans le mouvement horloger, soit une étape intervenant lors d'une révision du mouvement horloger par un horloger.

Selon l'invention, les moyens de variation sont formés par une première roue dentée 22, portée par un plateau 18 de la partie mobile 16, et une première denture 10, agencée le long de la partie d'extrémité extérieure 8 du spiral, avec laquelle engrène la première roue dentée qui peut être entraînée en rotation pour effectuer le déplacement angulaire susmentionné. De préférence, le spiral est en silicium ou en verre et obtenu par une technique de micro-usinage. Ainsi, la première denture peut être réalisée aisément lors de la fabrication du spiral 6.

Selon l'invention, les moyens de fixation maintiennent la partie d'extrémité extérieure 8 par friction de manière à permettre à la première roue dentée 22 d'entraîner cette partie d'extrémité extérieure via la première denture 10 et ainsi de déplacer angulairement la partie d'extrémité extérieure par rapport à la partie mobile 16 et auxdits moyens de définition, de sorte à varier la longueur active du spiral 6. La première roue dentée 22 est en relation d'engrènement avec une denture fixe 30 que comprend une plaque supérieure 28 qui est fixée au support du résonateur, plus généralement d'une deuxième denture 30 solidaire de ce support, de manière que, lorsque la partie d'extrémité extérieure subit ledit déplacement angulaire dans le sens sélectionné relativement à la partie mobile 16, cette partie mobile est simultanément déplacée angulairement de ladite distance angulaire dans le sens inverse.

Dans la variante avantageuse représentée aux figures, lesdits moyens de fixation comprennent en outre un premier excentrique 32 et un deuxième excentrique 33 qui sont agencés respectivement d'un côté et de l'autre de la partie d'extrémité extérieure 8 du spiral 6. Ces premier et deuxième excentriques sont susceptibles d'être tournés chacun par un outil de sorte à être mis, lors du montage du spiral dans le mouvement 2, en contact respectivement contre des premier et second flancs latéraux de la partie d'extrémité extérieure 8, alors que le spiral 6 est dans un état non contraint et ainsi dans sa propre position de repos, de manière que la portion de la partie d'extrémité extérieure située entre les premier et deuxième excentriques 32 et 33 présente un positionnement spatial correspondant à celui de la propre position de repos du spiral pour tout réglage de la fréquence d'oscillation dans une plage utile, et que cette portion puisse conserver, suite à la fixation de la partie d'extrémité extérieure, ce positionnement spatial lors d'une oscillation du résonateur mécanique. Cette caractéristique est très avantageuse pour avoir, lors du fonctionnement du mouvement horloger, une oscillation du spiral bien centrée sur l'axe de rotation 50. Ceci permet d'augmenter la précision de la marche du mouvement horloger. Le deuxième excentrique 33 est placé en regard de la roue 22 qui est située de l'autre côté de ce deuxième excentrique relativement à la partie d'extrémité extérieure 8. Le deuxième excentrique 33 sert ainsi aussi à assurer un maintien de la première denture dans la première roue dentée 22 et donc un engrènement entre eux. Les diverses parties intervenant dans le positionnement radial de la partie d'extrémité extérieure du spiral 6, le positionnement radial de la première roue dentée et cette dernière sont usinés de préférence avec des tolérances suffisamment faibles pour que, dans la propre position de repos du spiral (état non contraint du spiral), la première denture 10 soit en relation d'engrènement avec la première roue dentée 22 en présentant un certain jeu. En effet, si tel n'était pas le cas, on ne pourrait pas avoir un engrènement entre la première roue dentée et la première denture du spiral tout en conservant la portion de la partie d'extrémité extérieure 8 entre les premier et deuxième excentriques 32, 33 avec un positionnement spatial correspondant à celui de la propre position de repos du spiral. A noter que les premier et deuxième excentriques présentent avantageusement une rainure circulaire dans laquelle est placée la partie d'extrémité extérieure 8. Une telle rainure permet un positionnement axial de cette partie d'extrémité extérieure.

Les moyens de définition de la longueur active du spiral 6 sont constitués par le premier excentrique 32, contre lequel appuie une première partie 9a de la partie d'extrémité extérieure 8. Le point d'appui de cette première partie 9a contre le premier excentrique définit l'extrémité de la partie active du spiral et donc le point extrême P_{E} de sa longueur active. Ce point extrême est situé au niveau du point d'appui qui est fixe relativement à la partie mobile de sorte que le point extrême est toujours situé en un point fixe P_{F} déterminé, c'est-à-dire en un point invariable de la partie mobile.

Les moyens de mise au repère sont formés par la première denture 10 du spiral 6, agencée le long d'une partie médiane de la partie d'extrémité extérieure 8 de ce spiral, et la première roue dentée 22, la mise au repère étant réalisée par un positionnement angulaire préliminaire de la première denture relativement à la première roue dentée alors que la partie mobile 16 est dans une position angulaire initiale donnée, laquelle peut être quelconque dans la course angulaire de la partie mobile, mais de préférence sensiblement au milieu de cette course angulaire.

Dans la variante décrite, lesdits moyens de fixation comprennent un troisième excentrique 34 qui est agencé du même côté de la partie d'extrémité extérieure du spiral que le premier excentrique 32, le deuxième excentrique 33 étant situé entre les premier et troisième excentriques le long de la partie d'extrémité extérieure, le premier excentrique 32 étant situé du côté de la spire extérieure 7 du spiral 6 par rapport au deuxième excentrique. Le troisième excentrique est agencé de manière à pouvoir être tourné par un outil pour exercer une troisième force latérale F₃ contre la partie d'extrémité extérieure 8, de sorte que les premier et deuxième excentriques exercent en réaction respectivement une première force latérale F₁ et une deuxième force latérale F₂ contre la partie d'extrémité extérieure 8 qui est ainsi maintenue en place, en l'absence d'une rotation de la première roue dentée 22, par des forces de friction entre cette partie d'extrémité extérieure et les premier, deuxième et troisième excentriques.

Selon une caractéristique avantageuse, la première force latérale F₁ peut avoir une intensité telle et la première partie 9a de la partie d'extrémité extérieure 8, située en regard du premier excentrique 32, a une rigidité sélectionnée telle que cette première partie peut rester en contact avec le premier excentrique lorsque le résonateur mécanique oscille. Ainsi, une fois réglée, on assure que la longueur active du spiral demeure constante lors de l'oscillation du résonateur, malgré le fait que la première partie 9a n'est en contact que d'un seul côté avec les moyens de définition de la longueur active du spiral qui sont constitués seulement par l'excentrique 32. En particulier, la rigidité de la première partie 9a est sélectionnée pour permettre un réglage fin de la fréquence d'oscillation.

Selon une caractéristique particulière des moyens de fixation, la partie d'extrémité extérieure 8 a une partie terminale 9b située à la suite de la première denture 10 qui occupe une partie intermédiaire de cette partie d'extrémité extérieure, la partie terminale 9b étant prévue plus flexible que la première partie 9a et étant située en regard du troisième excentrique 34, lequel peut exercer la troisième force latérale F₃ contre cette partie terminale. De préférence, la partie terminale 9b présente une largeur croissante en direction de son extrémité libre, de sorte que la troisième force latérale F₃ demeure sensiblement constante pour tout réglage de la fréquence et donc pour toute longueur active dans la plage de réglage prévue.

Dans le mode de réalisation décrit, la partie mobile 16 comprend une deuxième roue dentée 24 montée coaxiale avec la première roue dentée 22, ces première et deuxième roues dentées étant fixées sur un même arbre 20 de sorte qu'elles sont solidaires en rotation. La deuxième roue dentée 24 engrène avec la denture fixe 30 de la plaque supérieure 28, laquelle est solidaire du pont de balancier 14 qui forme en partie le support du résonateur mécanique.

Selon une variante particulière, la partie mobile 16 comprend une troisième denture 38 portée par un bras 18a du plateau 18 et le mouvement mécanique 2 comprend un dispositif d'entraînement en rotation, autour dudit axe de rotation 50, de la partie mobile via la troisième denture. Le plateau 18 comprend en outre deux bras élastiques 18b et 18c qui forment une bague fendue entourant le support du palier antichoc 46 qui guide ainsi en rotation la partie mobile 16. Le dispositif d'entraînement est agencé de manière à pouvoir être actionné depuis la périphérie latérale du mouvement pour effectuer un entraînement en rotation de la partie mobile 16, de sorte à engendrer une variation de la longueur active du spiral 6 depuis cette périphérie latérale via les première et deuxième roues dentées 22, 24. Le dispositif d'entraînement comprend une troisième roue dentée 40 qui engrène avec une vis d'Archimède 42, laquelle a une extrémité 42a qui est accessible depuis la périphérie latérale du mouvement mécanique et qui présente une partie de couplage non cylindrique, prévue pour permettre son accouplement à un organe d'actionnement de cette vis d'Archimède. A noter que la plaque supérieure 28 présente une languette 28a qui maintient la vis d'Archimède dans une position longitudinale invariable, de sorte que lorsque cette vis d'Archimède est actionnée en rotation, la roue dentée 40 est entraînée en rotation même en l'absence d'une pression longitudinale exercée sur la vis d'Archimède.

L'invention concerne également une montre qui comprend un mouvement mécanique selon l'invention. Cette montre comprend une boîte (non représentée) incorporant le mouvement mécanique 2 et est agencée de manière à permettre l'actionnement du dispositif d'entraînement de la partie mobile par l'organe d'actionnement susmentionné (non représenté) qui peut être manipulé depuis l'extérieur de la montre.

## Revendications

1. Mouvement horloger (2) comprenant :
- un résonateur mécanique formé d'un balancier, monté tournant dans un support, et d'un spiral (6),
- un échappement comprenant une ancre agencée pour osciller de manière synchrone avec le balancier, et
- un dispositif (4) de réglage de la fréquence d'oscillation du résonateur mécanique, nommé le dispositif de réglage,
le dispositif de réglage (4) comprenant une partie (16) mobile en rotation autour de l'axe de rotation (50) du balancier, nommée la partie mobile, cette partie mobile comprenant des moyens de fixation d'une partie d'extrémité extérieure (8) du spiral, nommés les moyens de fixation, et des moyens de définition de la longueur active du spiral, nommés les moyens de définition, qui définissent un point extrême (P_{E}) de la partie active du spiral en un point fixe (P_{F}) de la partie mobile (16) une fois le spiral fixé à cette partie mobile par les moyens de fixation, le dispositif de réglage comprenant en outre des moyens de variation de la longueur active du spiral (6), nommés les moyens de variation, permettant d'effectuer un réglage de la fréquence d'oscillation par un déplacement angulaire, relativement audit axe de rotation et dans un sens sélectionné, de la partie d'extrémité extérieure (8) relativement à la partie mobile, et ainsi audit point fixe de cette partie mobile, le réglage de la fréquence d'oscillation étant combiné à une rotation de la partie mobile (16) sur une distance angulaire correspondant sensiblement audit déplacement angulaire et dans un sens inverse au sens sélectionné ; le mouvement horloger comprenant en outre des moyens pour mettre au repère le résonateur mécanique relativement à ladite ancre, nommés les moyens de mise au repère ; **caractérisé en ce que** les moyens de variation comprennent une première roue dentée (22), portée par la partie mobile, et une première denture (10), agencée le long de la partie d'extrémité extérieure du spiral, avec laquelle engrène la première roue dentée qui peut être entraînée en rotation pour effectuer ledit déplacement angulaire, lesdits moyens de fixation maintenant la partie d'extrémité extérieure (8) par friction de manière à permettre à la première roue dentée d'entraîner cette partie d'extrémité extérieure via la première denture et ainsi de déplacer angulairement la partie d'extrémité extérieure par rapport à la partie mobile et auxdits moyens de définition, de sorte à varier la longueur active du spiral ; et **en ce que** la première roue dentée (22) est en relation d'engrènement avec une deuxième denture (30), solidaire du support du résonateur, de manière que, lorsque la partie d'extrémité extérieure subit ledit déplacement angulaire dans le sens sélectionné relativement à la partie mobile, cette partie mobile est simultanément déplacée angulairement de ladite distance angulaire dans le sens inverse.

2. Mouvement horloger selon la revendication 1, **caractérisé en ce que** le spiral (6) est en silicium ou en verre et obtenu par une technique de micro-usinage.

3. Mouvement horloger selon la revendication 1 ou 2, **caractérisé en ce que** lesdits moyens de fixation comprennent un premier excentrique (32) et un deuxième excentrique (33) qui sont agencés respectivement d'un côté et de l'autre de la partie d'extrémité extérieure (8) du spiral et susceptibles d'être tournés chacun par un outil de sorte à être mis, lors d'un montage du spiral (6) dans le mouvement horloger, en contact respectivement contre des premier et second flancs latéraux de la partie d'extrémité extérieure (8), alors que le spiral est non contraint et ainsi dans une propre position de repos, de manière que la portion de la partie d'extrémité extérieure entre les premier et deuxième excentriques (32, 33) présente un positionnement spatial correspondant sensiblement à celui de la propre position de repos du spiral pour tout réglage de la fréquence d'oscillation dans une plage utile, lesdits moyens de fixation conservant ce positionnement spatial à ladite portion de la partie d'extrémité extérieure une fois fixée, le premier excentrique (32) constituant lesdits moyens de définition.

4. Mouvement horloger selon la revendication 3, **caractérisé en ce que** lesdits moyens de fixation comprennent un troisième excentrique (34) qui est agencé du même côté de la partie d'extrémité extérieure (8) du spiral que le premier excentrique (32), le deuxième excentrique (33) étant situé entre les premier et troisième excentriques le long de la partie d'extrémité extérieure, le premier excentrique étant situé du côté de la spire extérieure (7) du spiral relativement au deuxième excentrique et le troisième excentrique (34) étant agencé de manière à pouvoir être tourné par un outil pour exercer une troisième force latérale contre la partie d'extrémité extérieure (8) de sorte que les premier et deuxième excentriques exercent en réaction respectivement une première force latérale et une deuxième force latérale contre la partie d'extrémité extérieure qui est ainsi maintenue en place, en l'absence d'une rotation de la première roue dentée, par des forces de friction entre cette partie d'extrémité extérieure et les premier, deuxième et troisième excentriques.

5. Mouvement horloger selon la revendication 4, **caractérisé en ce que** ladite première force latérale peut avoir une intensité telle et une première partie de la partie d'extrémité extérieure, située en regard du premier excentrique, a une rigidité sélectionnée telle que cette première partie peut rester en contact avec le premier excentrique lorsque le résonateur mécanique oscille.

6. Mouvement horloger selon la revendication 5, **caractérisé en ce que** ladite rigidité est sélectionnée pour permettre un réglage fin de la fréquence d'oscillation.

7. Mouvement horloger selon la revendication 5 ou 6, **caractérisé en ce que** la partie d'extrémité extérieure a une partie terminale, à la suite de la première denture, qui est plus flexible que ladite première partie et située en regard du troisième excentrique, lequel peut exercer ladite troisième force latérale contre cette partie terminale.

8. Mouvement horloger selon une quelconque des revendications précédentes, **caractérisé en ce que** lesdits moyens de mise au repère sont formés par la première denture du spiral et la première roue dentée, la mise au repère étant réalisée par un positionnement préliminaire de la première denture relativement à la première roue dentée alors que la partie mobile est dans une position angulaire donnée.

9. Mouvement horloger selon une quelconque des revendications précédentes, **caractérisé en ce que** la partie mobile (16) comprend une deuxième roue dentée (24) montée coaxiale avec la première roue dentée (22), les première et deuxième roues dentées étant agencées sur un même arbre (20) de sorte à être solidaires en rotation, la deuxième roue dentée (24) engrenant avec la deuxième denture (30).

10. Mouvement horloger selon une quelconque des revendications précédentes, **caractérisé en ce que** la partie mobile (16) comprend une troisième denture (38) et le mouvement comprend un dispositif d'entraînement en rotation, autour dudit axe de rotation (50), de la partie mobile via la troisième denture (38); et **en ce que** le dispositif d'entraînement est agencé de manière à pouvoir être actionné depuis la périphérie latérale du mouvement par un organe d'actionnement pour effectuer un entraînement en rotation de la partie mobile (16), de sorte à engendrer une variation de la longueur active du spiral depuis cette périphérie latérale via les première et deuxième roues dentées.

11. Mouvement horloger selon la revendication 10, **caractérisé en ce que** le dispositif d'entraînement comprend une vis d'Archimède (42) dont une extrémité est accessible depuis la périphérie latérale du mouvement et qui présente une partie de couplage non cylindrique pour permettre son accouplement à l'organe d'actionnement.

12. Montre comprenant un mouvement selon la revendication 10 ou 11, **caractérisée en ce que** la montre comprend une boîte incorporant le mouvement (2) et est agencée de manière à permettre l'actionnement du dispositif d'entraînement de la partie mobile (16) par l'organe d'actionnement qui peut être manipulé depuis l'extérieur de la montre.

## Patentansprüche

1. Uhrwerk (2) umfassend:
- einen mechanischen Resonator, gebildet aus einer Unruh, die in einem Träger drehbar gelagert ist, und einer Spiralfeder (6),
- eine Hemmung, die einen Anker umfasst, der dazu eingerichtet ist, synchron mit der Unruh zu schwingen, und
- eine Vorrichtung (4) zum Einstellen der Schwingungsfrequenz des mechanischen Resonators, nachstehend Einstellvorrichtung genannt,
wobei die Einstellvorrichtung (4) einen um die Drehachse (50) der Unruh drehbaren Teil (16), nachstehend beweglicher Teil genannt, umfasst, wobei dieser bewegliche Teil Befestigungsmittel zum Befestigen eines äußeren Endabschnitts (8) der Spiralfeder, nachstehend Befestigungsmittel genannt, sowie Festlegungsmittel zur Festlegung der aktiven Länge der Spiralfeder, nachstehend Festlegungsmittel genannt, umfasst, welche einen Extrempunkt (P_{E}) des aktiven Teils der Spiralfeder an einem festen Punkt (PF) des beweglichen Teils (16) festlegen, sobald die Spiralfeder mittels der Befestigungsmittel an diesem beweglichen Teil befestigt ist, wobei die Einstellvorrichtung ferner Mittel zur Variation der aktiven Länge der Spiralfeder (6), nachstehend Variationsmittel genannt, umfasst, die es ermöglichen, eine Einstellung der Schwingungsfrequenz durch eine relativ zu der genannten Drehachse und in einer ausgewählten Richtung erfolgende Winkelverschiebung des äußeren Endabschnitts (8) relativ zu dem beweglichen Teil und damit zu dem festen Punkt dieses beweglichen Teils vorzunehmen, wobei die Einstellung der Schwingungsfrequenz mit einer Drehung des beweglichen Teils (16) um eine Winkelstrecke kombiniert ist, die im Wesentlichen der genannten Winkelverschiebung entspricht und in einer der ausgewählten Richtung entgegengesetzten Richtung erfolgt; wobei das Uhrwerk ferner Mittel zur Abfalleinstellung des mechanischen Resonators relativ zu dem genannten Anker, nachstehend Mittel zur Abfalleinstellung genannt, umfasst; **dadurch gekennzeichnet, dass** die Variationsmittel ein erstes Zahnrad (22) umfassen,
das von dem beweglichen Teil getragen wird, und eine erste Verzahnung (10), die entlang des äußeren Endabschnitts der Spiralfeder angeordnet ist und mit der das erste Zahnrad kämmt, das zum Ausführen der genannten Winkelverschiebung in Drehung versetzt werden kann, wobei die genannten Befestigungsmittel den äußeren Endabschnitt (8) durch Reibung halten, um dem ersten Zahnrad zu ermöglichen, diesen äußeren Endabschnitt über die erste Verzahnung anzutreiben und somit den äußeren Endabschnitt relativ zu dem beweglichen Teil und zu den genannten Festlegungsmitteln winkelmäßig zu verschieben, sodass die aktive Länge der Spiralfeder variiert wird; und dass das erste Zahnrad (22) mit einer zweiten Verzahnung (30), die mit dem Träger des Resonators fest verbunden ist, in Eingriff steht, sodass, wenn der äußere Endabschnitt die genannte Winkelverschiebung in der ausgewählten Richtung relativ zu dem beweglichen Teil erfährt, dieser bewegliche Teil gleichzeitig um die genannte Winkelstrecke in der entgegengesetzten Richtung winkelmäßig verschoben wird.

2. Uhrwerk nach Anspruch 1, **dadurch gekennzeichnet, dass** die Spiralfeder (6) aus Silizium oder Glas besteht und durch eine Mikrobearbeitungstechnik hergestellt ist.

3. Uhrwerk nach Anspruch 1 oder 2, **dadurch gekennzeichnet, dass** die genannten Befestigungsmittel einen ersten Exzenter (32) und einen zweiten Exzenter (33) umfassen, die jeweils auf der einen bzw. auf der anderen Seite des äußeren Endabschnitts (8) der Spiralfeder angeordnet sind und jeweils mittels eines Werkzeugs verdreht werden können, um bei einer Montage der Spiralfeder (6) im Uhrwerk jeweils gegen erste und zweite Seitenflanken des äußeren Endabschnitts (8) in Kontakt gebracht zu werden, während die Spiralfeder unbelastet und somit in ihrer Eigenruhelage ist, sodass der zwischen dem ersten und dem zweiten Exzenter (32, 33) liegende Abschnitt des äußeren Endabschnitts eine räumliche Lage aufweist, die für jede Einstellung der Schwingungsfrequenz innerhalb eines Nutzbereichs im Wesentlichen derjenigen der Eigenruhelage der Spiralfeder entspricht, wobei die genannten Befestigungsmittel diese räumliche Lage dieses Abschnitts des äußeren Endabschnitts nach der Befestigung beibehalten, wobei der erste Exzenter (32) die genannten Festlegungsmittel bildet.

4. Uhrwerk nach Anspruch 3, **dadurch gekennzeichnet, dass** die genannten Befestigungsmittel einen dritten Exzenter (34) umfassen, der auf derselben Seite des äußeren Endabschnitts (8) der Spiralfeder wie der erste Exzenter (32) angeordnet ist, wobei der zweite Exzenter (33) entlang des äußeren Endabschnitts zwischen dem ersten und dem dritten Exzenter angeordnet ist, wobei der erste Exzenter auf der Seite der äußeren Windung (7) der Spiralfeder relativ zu dem zweiten Exzenter liegt und der dritte Exzenter (34) so angeordnet ist, dass er mittels eines Werkzeugs verdreht werden kann, um eine dritte Seitenkraft gegen den äußeren Endabschnitt (8) auszuüben, sodass der erste und der zweite Exzenter als Reaktion jeweils eine erste Seitenkraft bzw. eine zweite Seitenkraft gegen den äußeren Endabschnitt ausüben, der dadurch bei ausbleibender Drehung des ersten Zahnrads durch Reibungskräfte zwischen diesem äußeren Endabschnitt und dem ersten, dem zweiten und dem dritten Exzenter in Position gehalten wird.

5. Uhrwerk nach Anspruch 4, **dadurch gekennzeichnet, dass** die genannte erste Seitenkraft eine derartige Intensität aufweisen kann und ein erster, dem ersten Exzenter gegenüberliegender Teil des äußeren Endabschnitts eine derart ausgewählte Steifigkeit aufweist, dass dieser erste Teil mit dem ersten Exzenter in Kontakt bleiben kann, wenn der mechanische Resonator schwingt.

6. Uhrwerk nach Anspruch 5, **dadurch gekennzeichnet, dass** die genannte Steifigkeit so ausgewählt ist, dass sie eine Feineinstellung der Schwingungsfrequenz ermöglicht.

7. Uhrwerk nach Anspruch 5 oder 6, **dadurch gekennzeichnet, dass** der äußere Endabschnitt einen Endteil aufweist, der sich an die erste Verzahnung anschließt, flexibler als der genannte erste Teil ist und dem dritten Exzenter gegenüberliegt, wobei der dritte Exzenter die genannte dritte Seitenkraft gegen diesen Endteil ausüben kann.

8. Uhrwerk nach einem der vorhergehenden Ansprüche, **dadurch gekennzeichnet, dass** die genannten Mittel zur Abfalleinstellung durch die erste Verzahnung der Spiralfeder und das erste Zahnrad gebildet sind, wobei die Abfalleinstellung durch eine Vorpositionierung der ersten Verzahnung relativ zu dem ersten Zahnrad erfolgt, während sich der bewegliche Teil in einer vorgegebenen Winkelstellung befindet.

9. Uhrwerk nach einem der vorhergehenden Ansprüche, **dadurch gekennzeichnet, dass** der bewegliche Teil (16) ein zweites Zahnrad (24) umfasst, das koaxial mit dem ersten Zahnrad (22) montiert ist, wobei das erste und das zweite Zahnrad auf derselben Welle (20) so angeordnet sind, dass sie drehfest miteinander verbunden sind, und wobei das zweite Zahnrad (24) mit der zweiten Verzahnung (30) in Eingriff steht.

10. Uhrwerk nach einem der vorhergehenden Ansprüche, **dadurch gekennzeichnet, dass** der bewegliche Teil (16) eine dritte Verzahnung (38) umfasst und das Uhrwerk eine Drehantriebsvorrichtung zum Antreiben des beweglichen Teils um die genannte Drehachse (50) über die dritte Verzahnung (38) umfasst; und dass die Drehantriebsvorrichtung so angeordnet ist, dass sie mittels eines Betätigungsorgans von der seitlichen Peripherie des Uhrwerks aus betätigt werden kann, um den beweglichen Teil (16) anzutreiben, sodass von dieser seitlichen Peripherie aus über das erste und das zweite Zahnrad eine Variation der aktiven Länge der Spiralfeder erzeugt wird.

11. Uhrwerk nach Anspruch 10, **dadurch gekennzeichnet, dass** die Drehantriebsvorrichtung eine Schnecke (42) umfasst, deren ein Ende von der seitlichen Peripherie des Uhrwerks aus zugänglich ist und die einen nichtzylindrischen Kupplungsabschnitt aufweist, um eine Kupplung mit dem Betätigungsorgan zu ermöglichen.

12. Uhr mit einem Uhrwerk nach Anspruch 10 oder 11, **dadurch gekennzeichnet, dass** die Uhr ein Gehäuse umfasst, das das Uhrwerk (2) aufnimmt, und so ausgebildet ist, dass die Drehantriebsvorrichtung des beweglichen Teils (16) mittels des Betätigungsorgans betätigt werden kann, das von außerhalb der Uhr bedient werden kann.

## Claims

1. A watch movement (2) comprising:
- a mechanical resonator consisting of a balance, rotatably mounted in a support, and of a spring (6),
- an escapement comprising an anchor arranged to oscillate synchronously with the balance, and
- a device (4) for setting the oscillation frequency of the mechanical resonator, referred to as the setting device,
the setting device (4) comprising a moving part (16) rotating around the rotational axis (50) of the balance, referred to as the moving part, this moving part comprising means for attaching an outer end part (8) of the spring, referred to as the fastening means, and means for defining the active length of the spring, referred to as the defining means, that define an end point (E_{P}) of the active part of the spring at a fixed point (F_{P}) on the moving part (16) once the spring has been attached to this moving part by the fastening means, the setting device further comprising means for varying the active length of the spring (6), referred to as the variation means, enabling the oscillation frequency to be set by an angular displacement, relative to said rotational axis and in a chosen direction, of the outer end part (8) relative to the moving part, and thus to said fixed point on this moving part, the setting of the oscillation frequency being combined with a rotation of the moving part (16) over an angular distance substantially corresponding to said angular displacement and in a direction opposite to the chosen direction; the watch movement further comprising means for setting the mechanical resonator guide mark relative to said anchor, referred to as the guide mark setting means; **characterised in that** the variation means comprise a first toothed wheel (22), carried by the moving part, and a first toothing (10), arranged along the outer end part of the spring, with which the first toothed wheel meshes and which can be rotated to perform said angular displacement, said fastening means holding the outer end part (8) by friction so as to enable the first toothed wheel to drive this outer end part via the first toothing and thus to angularly displace the outer end part relative to the moving part and to said defining means, so as to vary the active length of the spring; and **in that** the first toothed wheel (22) is in an intermeshing relationship with a second toothing (30), integral with the resonator support, such that, when the outer end part undergoes said angular displacement in the chosen direction relative to the moving part, this moving part is simultaneously angularly displaced by said angular distance in the opposite direction.

2. A watch movement according to claim 1, **characterised in that** the spring (6) is made of silicon or of glass and obtained by a micromachining technique.

3. The watch movement according to claim 1 or 2, **characterised in that** said fastening means comprise a first eccentric (32) and a second eccentric (33) that are arranged respectively on either side of the outer end part (8) of the spring and that can be turned by a tool such that, when the spring (6) is mounted in the watch movement, they are brought into contact respectively against first and second lateral flanks of the outer end part (8), while the spring is unconstrained and thus in its own rest position, such that the portion of the outer end part between the first and second eccentrics (32, 33) has a spatial positioning substantially corresponding to that of the spring's own rest position for any oscillation frequency setting within a useful range, said fastening means retaining this spatial positioning to said portion of the outer end part once fastened, the first eccentric (32) constituting said defining means.

4. The watch movement according to claim 3, **characterized in that** said fastening means comprise a third eccentric (34) that is arranged on the same side of the outer end part (8) of the spring as the first eccentric (32), the second eccentric (33) being located between the first and third eccentrics along the outer end part, the first eccentric being located towards the outer turn (7) of the spring relative to the second eccentric and the third eccentric (34) being arranged so that it can be turned by a tool to exert a third lateral force against the outer end part (8) such that the first and second eccentrics react by exerting, respectively, a first lateral force and a second lateral force against the outer end part which is thus kept in place, in the absence of rotation of the first toothed wheel, by frictional forces between this outer end part and the first, second and third eccentrics.

5. The watch movement according to claim 4, **characterised in that** said first lateral force can be of such magnitude and a first part of the outer end part, located facing the first eccentric, has a chosen stiffness such that this first part can remain in contact with the first eccentric when the mechanical resonator is oscillating.

6. The watch movement according to claim 5, **characterised in that** said stiffness is chosen to enable the oscillation frequency to be precisely set.

7. The watch movement according to claim 5 or 6, **characterised in that** the outer end part has a terminal part, located after the first toothing, that is more flexible than said first part and located facing the third eccentric, which can exert said third lateral force against this terminal part.

8. The watch movement according to any of the preceding claims, **characterised in that** said guide mark setting means consist of the first toothing of the spring and the first toothed wheel, the guide mark being set by a preliminary positioning of the first toothing relative to the first toothed wheel while the moving part is in a given angular position.

9. A watch movement according to any of the preceding claims, **characterised in that** the moving part (16) comprises a second toothed wheel (24) mounted coaxially with the first toothed wheel (22), the first and second toothed wheels being arranged on the same spindle (20) so that they rotate together, the second toothed wheel (24) meshing with the second toothing (30).

10. The watch movement according to any of the preceding claims, **characterised in that** the moving part (16) comprises a third toothing (38) and the movement comprises a device for rotating the moving part around said rotational axis (50) via the third toothing (38); and **in that** the drive device is arranged such that it can be actuated from the lateral periphery of the movement by an actuating member to rotate the moving part (16), so as to create a variation of the active length of the spring from this lateral periphery via the first and second toothed wheels.

11. The watch movement according to claim 10, **characterised in that** the drive device comprises an Archimedes screw (42), one end of which is accessible from the lateral periphery of the movement and which has a non-cylindrical coupling part, to enable it to be coupled to the actuating member.

12. A watch comprising a movement according to claim 10 or 11, **characterised in that** the watch comprises a case housing the movement (2) and is arranged so as to enable the driving device of the moving part (16) to be actuated by the actuating member which can be operated from outside the watch.
